# EUROPÄISCHE PATENTSCHRIFT

(11) **EP 2 946 916 B1**
(45) Veröffentlichungstag und Bekanntmachung des Hinweises auf die Patenterteilung: **11.11.2020**
(21) Anmeldenummer: 15164949.8
(22) Anmeldetag: 24.04.2015
(51) Int. Cl.: B30B 9/30, B65F 9/00

(54) **MOBILE UMLADESTATION FÜR VERPRESSBARE GÜTER**
MOBILE TRANSFER STATION FOR COMPRESSIBLE GOODS
STATION DE TRANSFERT MOBILE POUR PRODUITS COMPRESSIBLE

(30) Priorität: 23.05.2014 DE 202014102441 U
(43) Veröffentlichungstag der Anmeldung: 25.11.2015
(73) Patentinhaber: Max Aicher GmbH & Co. KG, 83395 Freilassing (DE)
(72) Erfinder: Finke, Olaf, 01906 Burkau (DE); Kramer, Klaus-Jürgen, 01877 Bischofswerda (DE); Meyer, Dirk, 01877 Bischofswerda (DE); Sencar, Marjan, 01877 Bischofswerda (DE)
(74) Vertreter: Rau, Schneck & Hübner Patentanwälte Rechtsanwälte PartGmbB

(56) Entgegenhaltungen:
- DE-U1- 9 215 513
- GB-A- 985 462
- JP-A- H02 155 598
- JP-A- 2006 061 972
- US-A- 3 721 182
- US-A- 3 880 072
- US-A- 4 487 120
- US-A- 5 775 867
- US-A1- 2007 151 971
- US-A1- 2012 060 705

## Beschreibung

Die vorliegende Patentanmeldung nimmt die Priorität der deutschen Gebrauchsmusteranmeldung DE 20 2014 102 441.7 in Anspruch.

Die Erfindung betrifft eine mobile Umladestation, insbesondere für Müll, mit Presse. Die Presse ist mobil ausgeführt. Insbesondere ist sie mit einer eigenen Energieversorgungseinheit versehen, die für die Pressenarbeit die Energie aufbringt. Damit kann die Umladestation an verschiedenen Standorten, wie beispielsweise in Lagerhallen, auf Deponien und großen Baustellen, aber auch in der Landwirtschaft zum Einsatz kommen.

Es sind unterschiedliche Umladestationen für Müll aus der US 2007/0151971 A1, aus der US 3,721,182, aus der JP 2006-061 972 und aus der DE 92 15 513 U1 bekannt. So ist aus der DE 10 2012 103 959 A1 eine Pressvorrichtung für Feststoffe mit einer Abschervorrichtung zur Verbindung mit einem Container bekannt. Die GB 985 462 A offenbart eine Presse für Wollmaterial.

In der US 4,487,120 A wird eine mobile Umladestation gemäß dem Oberbegriff des Anspruchs 1 angegeben.

Die Problematik des einerseits steigenden Anfalls verschiedenartiger Müllfraktionen und andererseits der Notwendigkeit der Wiederverwertung und der Gewinnung von Wertstoffen machen es erforderlich, große Müllmengen an verschiedenen Einsatzorten auf ein geringes Volumen zu verdichten und so den Transportaufwand zu minimieren.

Der Erfindung liegt somit die Aufgabe zugrunde, eine Presseneinheit im Zusammenwirken mit Containern bereitzustellen, die für unterschiedliche Einsatzzwecke, insbesondere für den mobilen Einsatz, verwendbar ist.

Die Erfindungsaufgabe wird mit den Merkmalen des kennzeichnenden Teils des Anspruchs 1 gelöst.

Vorteilhafte Ausgestaltungen der Umladestation sind in den Unteransprüchen offenbart. Entsprechend einer Weiterbildung der Erfindung gemäß Anspruch 2 ist an der Presse ein Fahrwerk angeordnet. Das Fahrwerk kann sowohl als Anhängerfahrwerk wie auch als Fahrwerk mit eigenem Antrieb ausgeführt sein. Die Energieversorgungseinheit kann zugleich für den Antrieb des Fahrwerks genutzt werden. Damit wird der Standort der Umladestation freier und unabhängig von Transportfahrzeugen wählbar.

Einer entsprechend vorteilhaften Ausgestaltung der Erfindung nach Anspruch 3 ist die Presse höhenverstellbar ausgeführt. Damit kann eine Anpassung an den zu befüllenden Container erfolgen. Somit ist die Umladestation auch für Einsatzorte im Gelände tauglich.

Entsprechend einer bevorzugten Weiterbildung der Umladestation nach Anspruch 4 werden die im Verdichtungsraum verpressten Güter durch eine nichtelastische Umhüllung in ihrer Lage zueinander gehalten, die dann als Ballen handhabbar sind. Als Umhüllungen können beispielsweise Folienüberzüge, Netze oder Umreifungsbänder verwendet werden. Dadurch kann das Volumen gering gehalten werden. So werden die einzelnen Ballen transportabel. Damit können diese separat bewegt und/oder gestapelt werden, ohne dass sich das Volumen vergrößert.

Gemäß einer bevorzugten Weiterbildung der Erfindung nach Anspruch 5 ist der Pressenstößel in den Container ausfahrbar. Damit können entweder im Verdichtungsraum verdichtete Ballen in den Container verschoben werden oder die Presse verdichtet die Feststoffe direkt in den Container hinein, der dann als Verdichtungsraum genutzt wird. Durch die Verdichtung in den Container hinein wird Platz gespart. Eine Verschiebung von verdichteten Ballen in den Container erspart ein zusätzliches Transportaggregat.

Gemäß einer vorteilhaften Weiterbildung nach Anspruch 6 ist der Pressenstößel als Schneckenwelle ausgeführt. Schneckenwellen sind beispielsweise von Ölpressen bekannt. Mit einer Schneckenwelle kann eine kontinuierliche Pressung, vorzugsweise direkt in den Container, erfolgen.

Entsprechend einer Weiterbildung nach Anspruch 7 ist der Container mit einem kreisförmigen Querschnitt oder einem Querschnitt in Rechteckform mit abgerundeten Ecken ausgeführt. Abgerundete Ecken verhindern eine Ansammlung von Schmutz und Resten und ermöglichen ein einfaches Entleeren und Reinigen der Container. Bei einem etwa rechteckigen Volumen ist die transportierbare Menge größer. Diese Container eignen sich auch besonders für den Transport von in der Presse gepressten und anschließend mit Umhüllungen versehenen Ballen, die gut stapelbar sind. Mehrere Ausführungsbeispiele der Erfindung werden anhand der Zeichnungen näher erläutert. Es zeigen:
- Fig. 1: eine mobile Umladestation in Schnittdarstellung,
- Fig. 2: eine mobile Umladestation in Schnittdarstellung mit Schneckenwelle,
- Fig. 3: einen rechteckigen Container mit abgerundeten Ecken im Querschnitt und
- Fig. 4: einen rechteckigen Container mit Presse im Querschnitt.

In Fig. 1 ist eine mobile Umladestation in Schnittdarstellung gezeigt. Die hier gezeigte Umladestation ist für die Verpressung von Müll 1 vorgesehen. Der Müll 1 wird hier durch ein Förderband 11 über den Schütttrichter 5 der Presse 2 zugeführt. Ebenso kann die Zuführung der verpressbaren Güter 1 über einen Baggergreifer, einen Kipper oder auf andere Weise erfolgen. Der Müll 1 gelangt in den Verdichtungsraum 4 der Presse 2, in dem sich der Pressenstößel 3 bewegt und entsprechend den Müll 1 verdichtet.

Dazu ist am Ende des Verdichtungsraumes 4 eine Sperrscheibe 12 angeordnet, gegen die der Pressenstößel 3 den Müll 2 zusammenpresst. Die Sperrscheibe 12 kann aus dem Querschnitt des Verdichtungsraumes 4 vorzugsweise automatisch entfernt werden, um den zusammengepressten Müll 1 in den Container 6 verschieben zu können. Der Container 6 kann, wie hier dargestellt, auf einem Sattelauflieger positioniert sein. Die Verbindung wird durch eine zwischen Presse 2 und Container 6 kompatible Verbindungsanordnung 7 realisiert.

Da die Umladestation mit der Presse 2 für den mobilen Einsatz vorgesehen ist, verfügt sie über ein eigenes Energieversorgungsaggregat 8, das eine autarke Energieversorgung ermöglicht. Dieses Energieversorgungsaggregat 8 kann beispielsweise ein Verbrennungsmotor mit Stromaggregat oder eine Hydraulikpumpe zur Versorgung der Antriebseinheit 13 für den Pressenstößel 3 sein. Als Antriebseinheit 13 kann beispielsweise ein Elektromotor 3 mit Mutter-Spindel-System oder ein Hydraulikpumpe 3 zum Einsatz kommen. Die mobile Presse 2 kann, wie dargestellt, mit einem Fahrwerk 9 realisiert sein. Damit ist die Presse 2 ortsveränderlich. Das Fahrwerk 9 kann das eines Anhängers sein. Ebenso ist ein Fahrwerk 9 mit eigenem Antrieb zweckmäßig, das eine unabhängige Veränderung der Einsatzortes ermöglicht. Um die Presse 2 an die Höhe des Containers 6 anpassen zu können, ist an der Presse 2 eine Höhenverstellvorrichtung 14, die beispielsweise hydraulisch betrieben wird, angeordnet. Die gepressten Güter 1 können direkt nach dem Pressen im Verdichtungsraum 4 von dort in den Container 6 verschoben werden. Dabei ist es von Vorteil, dass die gepressten Güter 1 zusammengehalten werden. Das kann durch entsprechende Umhüllungen 10 wie Folien oder, wie hier dargestellt, Umreifungsbänder 10, die den Pressdruck aufrechterhalten, erfolgen. Die somit produzierten Ballen 15 sind dann separat transportabel.

Fig. 2 zeigt eine andere mobile Umladestation in Schnittdarstellung mit einer Ausführung des Pressenstößels 3 als Schneckenwelle 3. Mit der Schneckenwelle 3 ist eine kontinuierliche Verdichtung des Mülls 1 möglich. Hier ist die Schneckenwelle 3 so ausgelegt, dass der Verdichtungsraum 4 auch den Container 6 umfasst, in den die Güter 1 gepresst werden. Von Vorteil ist es, wenn die Schneckenwelle 3 mit zunehmender Befüllung aus dem Container 6 herausfahrbar ist. Container 6 und Presse 2 sind durch flanschartige Verbindungsanordnung 7 miteinander verbunden. Eine Höhenanpassung ist durch eine Höhenverstellvorrichtung 14 möglich. Das Fahrwerk 9 ermöglicht eine Ortsveränderung der Presse 2. Das mit der Presse 2 verbundene Energieversorgungsaggregat 8 ermöglicht einen autarken, von anderen Maschinen und Aggregaten unabhängigen Betrieb. Die verpressbaren Güter 1 werden wiederum von oben durch einen Schütttrichter 5 dem Verdichtungsraum 4 mit der darin drehbar angeordneten Schneckenwelle 3, zugeführt. Der Antrieb der Schneckenwelle 3 erfolgt durch eine Antriebseinheit 13, vorzugsweise einen Elektromotor 13, der durch das Energieversorgungsaggregat 8 versorgt wird.

Fig. 3 zeigt einen Container 6 von hinten mit im Querschnitt abgerundeten Ecken und durch Umreifungsbänder 10 zusammengehaltene Ballen 15 mit Müll 1. Die Ballen 15 lassen sich gut stapeln und das Volumen des Containers 6 ist so gut nutzbar. Damit erreicht die Umladestation das Ziel, große Mengen auf ein kleines Transportvolumen zu verringern und so mit geringem Transportaufwand viel Material zu transportieren.

In Fig. 4 ist der Container 6 aus Fig. 3 gezeigt. Davor ist die Presse 2 angeordnet, die einen Pressenstößel 3 und einen Verdichtungsraum 4 mit gleichfalls abgerundeten Ecken aufweist. Pressenstößel 3 und Verdichtungsraum 4 können auch mit anderen Querschnitten ausgeführt sein. Lediglich bei einer Pressenstößelausführung als Schneckenwelle ist ein kreisförmiger Querschnitt zwingend.

Die Presse 2 ist mit einem Fahrwerk 9 versehen und umfasst ein Energieversorgungsaggregat 8. Damit ist sie für den mobilen und autarken Einsatz nutzbar. Durch eine Höhenverstellvorrichtung 14 lässt sich die Höhe des Verdichtungsraums 4 mit dem darüberliegenden Schüttrichter 5 an die Höhe des Containers 6 anpassen.

Durch die Höhenverstellvorrichtung 14 können, wie in Fig. 3 gezeigt, die Ballen 15 zugleich auch gestapelt werden. Das Einschieben der Ballen 15 in den Container 6 erfolgt durch in den Container 6 ausfahrbaren Pressenstößel 3.

## Patentansprüche

1. Mobile Umladestation für verpressbare Güter (1),
a) bestehend aus einer Presse (2) mit einem Pressenstößel (3) und mit einem Verdichtungsraum (4),
b) wobei die Presse (2) für die Verbindung mit einem Container (6) vorgesehen ist und
c) dazu der Container (6) und die Presse (2) durch eine Verbindungsanordnung (7) verbindbar sind,
**dadurch gekennzeichnet, dass**
d) die Verbindungsanordnung (7) flanschartig ausgeführt ist,
e) am Ende des Verdichtungsraumes (4) eine Sperrscheibe (12) angeordnet ist, gegen die der Pressenstößel (3) die verpressbaren Güter (1) zusammenpresst.

2. Umladestation nach Anspruch 1, **dadurch gekennzeichnet, dass** an der Presse (2) ein Fahrwerk (9) angeordnet ist.

3. Umladestation nach einem der Ansprüche 1 oder 2, **dadurch gekennzeichnet, dass** die Presse (2) höhenverstellbar ist.

4. Umladestation nach einem der Ansprüche 1 bis 3, **dadurch gekennzeichnet, dass** die in dem Verdichtungsraum (4) der Presse (2) verpressten Güter (1) durch einen Überzug (10) in ihrer Lage zueinander gehalten werden und ihre verpresste Form behalten.

5. Umladestation nach einem der Ansprüche 1 bis 4, **dadurch gekennzeichnet, dass** der Pressenstößel (3) der Presse (2) in den Container (6) ausfahrbar ist.

6. Umladestation nach einem der Ansprüche 1 bis 5, **dadurch gekennzeichnet, dass** der Pressenstößel (3) der Presse (2) als Schneckenwelle (3) ausgeführt ist.

7. Umladestation nach einem der Ansprüche 1 bis 6, **dadurch gekennzeichnet, dass** der Container (6) einen kreisförmigen Querschnitt oder einen Querschnitt in Rechteckform mit abgerundeten Ecken aufweist.

8. Umladestation nach einem der Ansprüche 1 bis 7, **dadurch gekennzeichnet, dass** die Presse (2) einen Schütttrichter (5) aufweist.

9. Umladestation nach einem der Ansprüche 1 bis 8, **dadurch gekennzeichnet, dass** der Container (6) und die Presse (2) im Bereich des Verdichtungsraumes (4) jeweils durch die Verbindungsanordnung (7) verbindbar sind.

10. Umladestation nach einem der Ansprüche 1 bis 9, **dadurch gekennzeichnet, dass** die Presse (2) mit einem Energieversorgungsaggregat (8) verbunden ist.

## Claims

1. Mobile transfer station for compressible goods (1),
a) consisting of a press (2) with a press ram (3) and with a compression space (4),
b) the press (2) being provided for the connection to a container (6), and
c) it being possible to this end for the container (6) and the press (2) to be connected by way of a connection arrangement (7),
**characterized in that**
d) the connection arrangement (7) is of flange-like configuration,
e) a blocking plate (12) is arranged at the end of the compression space (4), against which blocking plate (12) the press ram (3) compresses the compressible goods (1).

2. Transfer station according to Claim 1, **characterized in that** a chassis (9) is arranged on the press (2).

3. Transfer station according to either of Claims 1 and 2, **characterized in that** the height of the press (2) is adjustable.

4. Transfer station according to one of Claims 1 to 3, **characterized in that** the goods (1) which are compressed in the compression space (4) of the press (2) retain their compressed shape and are held in their position with respect to one another by way of a casing (10).

5. Transfer station according to one of Claims 1 to 4, **characterized in that** the press ram (3) of the press (2) can be extended into the container (6).

6. Transfer station according to one of Claims 1 to 5, **characterized in that** the press ram (3) of the press (2) is configured as a worm shaft (3).

7. Transfer station according to one of Claims 1 to 6, **characterized in that** the container (6) has a circular cross section or a cross section in a rectangular shape with rounded corners.

8. Transfer station according to one of Claims 1 to 7, **characterized in that** the press (2) has a hopper funnel (5).

9. Transfer station according to one of Claims 1 to 8, **characterized in that** the container (6) and the press (2) can be connected in the region of the compression space (4) in each case by way of the connection arrangement (7).

10. Transfer station according to one of Claims 1 to 9, **characterized in that** the press (2) is connected to an energy supply unit (8).

## Revendications

1. Station de transfert mobile de produits compressibles (1),
a) composé d'une presse (2) avec un piston de presse (3) et une chambre de compactage (4),
b) dans lequel la presse (2) est destinée à être reliée à un conteneur (6) et
c) à cette fin, le conteneur (6) et la presse (2) peuvent être reliés par un dispositif de liaison (7),
**caractérisé en ce que**
d) le dispositif de liaison (7) est conçu comme une bride,
e) à l'extrémité de la chambre de compactage (4) est disposé un disque de blocage (12) contre lequel le piston de presse (3) presse les produits compressibles (1).

2. Station de transfert selon la revendication 1, **caractérisée en ce qu'**un châssis (9) est disposé sur la presse (2).

3. Station de transfert selon l'une des revendications 1 ou 2, **caractérisée en ce que** la presse (2) est réglable en hauteur.

4. Station de transfert selon l'une des revendications 1 à 3, **caractérisée en ce que** les produits (1) compressés dans la chambre de compression (4) de la presse (2) sont maintenus en position les uns par rapport aux autres par un cerclage (10) et conservent leur forme pressée.

5. Station de transfert selon l'une des revendications 1 à 4, **caractérisée en ce que** le piston de presse (3) de la presse (2) peut être étendu dans le conteneur (6).

6. Station de transfert selon l'une des revendications 1 à 5, **caractérisée en ce que** le piston de presse (3) de la presse (2) est conçu comme un arbre à vis sans fin (3).

7. Station de transfert selon l'une quelconque des revendications 1 à 6, **caractérisée en ce que** le conteneur (6) a une section transversale circulaire ou une section transversale de forme rectangulaire avec des coins arrondis.

8. Station de transfert selon l'une des revendications 1 à 7, **caractérisée en ce que** la presse (2) possède une trémie (5).

9. Station de transfert selon l'une des revendications 1 à 8, **caractérisée en ce que** le conteneur (6) et la presse (2) peuvent être reliés chacun par le dispositif de liaison (7) dans la zone de la chambre de compactage (4).

10. Station de transfert selon l'une des revendications 1 à 9, **caractérisée en ce que** la presse (2) est reliée à une unité d'alimentation électrique (8).
